# FASCICULE DE BREVET EUROPEEN

(11) **EP 4 034 724 B1**
(45) Date de publication et mention de la délivrance du brevet: **24.04.2024**
(21) Numéro de dépôt: 20771558.2
(22) Date de dépôt: 15.09.2020
(51) Int. Cl.: E04F 13/08

(54) **PIECE A HAUTE PERFORMANCES THERMIQUES POUR LE SUPPORT D'UN BARDAGE**
HOCHWÄRMEDÄMMENDES TEIL FÜR DIE UNTERKONSTRUKTION EINER VERKLEIDUNG
HIGH THERMAL PERFORMANCE PART FOR THE SUPPORT OF A CLADDING

(30) Priorité: 26.09.2019 FR 1910639
(43) Date de publication de la demande: 03.08.2022
(73) Titulaire: Ateliers LR Etanco, 78230 Le Pecq (FR)
(72) Inventeur: CHERAMY, Benoit, 78110 Le Vésinet (FR)
(74) Mandataire: Mazabraud, Xavier
(86) Numéro de dépôt international: PCT/EP2020/075710
(87) Numéro de publication internationale: WO 2021/058324

(56) Documents cités:
- EP-A1- 3 219 869
- EP-A2- 2 354 368
- DE-A1-102007 021 431
- DE-U1-202007 009 780
- FR-A1- 2 998 602
- US-A- 4 495 741

## Description

La présente invention se rapporte au domaine des doublages de façade, notamment aux fixations des habillages de façades et à l'isolation thermique des façades.

Afin d'isoler thermiquement un bâtiment, il est possible de réaliser une isolation par l'extérieur, c'est-à-dire qu'un matériau isolant est disposé sur une surface extérieure d'un mur porteur du bâtiment, entre ce mur et un parement. Le document US 4 495 741 A présente de telles dispositions._Le parement est alors fixé au mur par des pièces de liaison. Ces pièces de liaison traversant le matériau isolant, elles doivent être conçues pour ne pas créer un effet de pont thermique, c'est-à-dire qu'elles doivent être conçues pour limiter les échanges thermiques entre le parement et le mur. Des pièces de liaison existent en matériaux plastiques ou en matériaux composites. Le document FR 2 998 602 A, enseigne un tel type de pièces. Cependant, si ces matériaux ont une faible conductivité thermique et limitent les effets de pont thermique, ils ne présentent pas tous les avantages des métaux, incombustibles, peu chers et faciles à travailler et dont les caractéristiques et le vieillissement sont parfaitement connus.

Le but de l'invention, est de proposer une pièce de liaison présentant les avantages des pièces en métal, tout en limitant les effets de pont thermique.

Pour résoudre ce problème l'invention propose une pièce selon la revendication 1 pour relier un parement à un mur porteur d'un bâtiment, comprenant :
- des moyens, de préférence une plaque, pour ancrer la pièce au mur ;
- les moyens pour fixer le parement à la pièce, de préférence formés à une extrémité distale d'une allonge ; et,
- des moyens de gousset disposés entre les moyens d'ancrage et les moyens de fixation ;
les moyens de gousset comprenant une zone isolante dont la section transversale a une surface sensiblement constante, alors qu'une largeur du gousset diminue progressivement en s'éloignant des moyens d'ancrage et en se rapprochant des moyens de fixation.

La pièce est en une tôle pliée, un pli étant formé entre la plaque et le gousset, de préférence de sorte que la plaque et le gousset sont perpendiculaires entre eux. La tôle peut être en métal, de préférence en un acier inoxydable.

Le gousset peut avoir une forme de trapèze, de préférence isocèle, dont la grande base est disposée du côté de la plaque d'ancrage et dont la petite base est disposée du côté de de l'allonge. La plaque d'ancrage peut avoir une largeur sensiblement constante et égale à une largeur de la grande base, et, l'allonge peut avoir une largeur sensiblement constante et égale à une largeur de la petite base.

Dans la zone isolante, le gousset comprend avantageusement des évidements, de préférence traversants. Cette zone isolante peut comprendre deux évidements définissant entre eux un bras axial et deux bras convergents, les trois bras fusionnant entre eux au voisinage d'une extrémité proximale de l'allonge.

Le gousset peut aussi comprendre, entre la zone isolante et le pli, une zone pleine.

Plusieurs modes d'exécution de l'invention seront décrits ci-après, à titre d'exemples non limitatifs, en référence aux dessins annexés dans lesquels :
La figure 1 est une vue en perspective d'une pièce en tôle métallique selon un premier mode de réalisation de l'invention, cette pièce étant prévue pour fixer un parement à un mur, au travers d'un matériau isolant ;
La figure 2 est une vue en perspective d'une pièce en tôle métallique selon un deuxième mode de réalisation de l'invention, cette pièce étant prévue pour fixer un parement à un mur, au travers d'un matériau isolant.

Dans les exemples illustrés aux figures, les pièces 1 sont formées dans une tôle métallique, découpée et pliée, d'épaisseur El sensiblement constante. Chacune est sensiblement symétrique relativement à un plan longitudinal P1. De préférence, le métal est un acier inox, dont le coefficient de transmission thermique est nettement plus faible que celui d'autres aciers courants, tout en ayant des propriétés mécaniques similaires.

Comme illustré à la figure 1, une pièce selon l'invention comprend une plaque d'ancrage 2, un gousset 3 et une allonge 4. Un pli 6 est formé entre la plaque 2 et le gousset 3, de sorte que la plaque et le gousset sont perpendiculaires entre eux. Le pli 6 est perpendiculaire au plan de symétrie P1. L'allonge 4 et le gousset sont coplanaires ; le gousset est disposé entre le pli 6 et l'allonge 4.

La plaque d'ancrage 2 est prévue pour être plaquée contre un mur d'un bâtiment. Elle est pré-percée de trous circulaires et oblongs 7 pour y passer des vis pour ancrer la pièce dans le mur. La plaque 2 a une forme sensiblement rectangulaire ; sa largeur L21, mesurée parallèlement au pli 6 est plus grande que sa longueur L22, mesurée perpendiculairement au pli 6.

L'allonge 4 est sensiblement rectangulaire, de largeur L41 sensiblement constante. Elle possède une extrémité distale 43 percée de trous ronds et oblong pour y fixer une patte d'un revêtement, non représenté aux figures. Elle possède aussi une portion pleine 44, dépourvue de trou. La portion pleine est située entre le gousset et l'extrémité distale 43.

Le gousset 3 a sensiblement la forme d'un trapèze isocèle. Sa grande base a une largeur L31 sensiblement égale à la largeur L21 de la plaque. Sa petite base a une largeur L32 sensiblement égale à la largeur L41 de l'allonge 4.

Le gousset comprend une zone isolante 33. Dans cette zone isolante, le gousset a une section transversale S dont la mesure de la surface est sensiblement constante, alors que la largeur L du gousset diminue progressivement en s'éloignant de la plaque d'ancrage 2 et en se rapprochant de l'allonge 4. La section est mesurée transversalement à une direction D selon laquelle s'étend la pièce, entre le mur et le parement. Dans l'exemple illustrée, cette direction est parallèle au plan de symétrie P et perpendiculaire à la plaque d'ancrage 3 ; la mesure est faite dans l'épaisseur de la tôle, parallèlement au pli 6.

La zone isolante 33 est évidée. Dans l'exemple illustré la zone isolante comprend deux évidements triangulaires 36 définissant entre eux un bras axial 37 et deux bras convergents 38, les trois bras fusionnant entre eux au voisinage d'une extrémité proximale de l'allonge, ici au voisinage de la petite base du gousset. Dans l'exemple illustré, les évidements sont traversants, c'est-à-dire sur toute l'épaisseur E1 de la tôle.

La largeur L32 de la petite base étant sensiblement égale à la largeur L41 de l'allonge, la section S de la zone isolante est donc sensiblement égale à une section transversale S4 de l'allonge 4.

Le gousset comprend aussi, entre le pli et la zone isolante 33, une zone pleine 34, c'est-à-dire qui ne comprend pas d'évidement.

Ainsi, conçue, la pièce 1 comprend une portion de section S, S4 sensiblement constante, depuis la zone peine 34 jusqu'à son extrémité distale 9. Cette disposition limite les concentrations de flux thermique et dont l'effet de pont thermique entre le mur sur lequel est ancrée la plaque 2 et le parement fixé à l'allonge 4.

Le deuxième mode de réalisation, illustré à la figure 2, diffère du premier mode de réalisation illustré à la figure 1, en ce que l'allonge ne comprend pas zone pleine. Ainsi, la longueur L42 de l'allonge est réduite par rapport celle du premier mode de réalisation.

Bien sûr, l'invention n'est pas limitée aux exemples qui viennent d'être décrits. Au contraire, l'invention est définie par les revendications qui suivent.

Il apparaîtra en effet à l'homme de l'art que diverses modifications peuvent être apportées aux modes de réalisation décrits ci-dessus, à la lumière de l'enseignement qui vient de lui être divulgué.

Ainsi, la zone isolante peut ne comporter qu'un seul évidement, ou plus de deux.

Aussi, la zone pleine entre le pli et la zone isolante peut être réduite ou sensiblement inexistante.

Il peut aussi y avoir une autre zone, par exemple une zone de largeur constante, entre le pli et le gousset.

Le gousset peut aussi avoir une autre forme que celle d'un trapèze isocèle. Par exemple il peut avoir la forme d'un trapèze rectangle.

## Revendications

1. Pièce (1) pour relier un parement à un mur porteur d'un bâtiment, comprenant :
- une plaque (2), définissant des moyens d'ancrage pour ancrer ladite pièce (1) audit mur ;
- des moyens de fixation (43) pour fixer ledit parement à ladite pièce, de préférence formés à une extrémité distale d'une allonge (4) ; et,
- des moyens de gousset (3) disposés entre lesdits moyens d'ancrage et lesdits moyens de fixation (43);
**caractérisée en ce que** ladite pièce est en une tôle pliée, un pli (6) étant formé entre la plaque (2) et le gousset (3), et, symétrique par rapport à un plan longitudinal (P1) perpendiculaire audit pli et **en ce que** les moyens de gousset comprennent une zone isolante (33) dont la section transversale (S) a une surface sensiblement constante, alors qu'une largeur (L) du gousset diminue progressivement en s'éloignant des moyens d'ancrage et en se rapprochant des moyens de fixation (43).

2. Pièce selon la revendication 1, **caractérisée en ce que** la section (S) de la zone isolante est sensiblement identique à une section transversale (S4) de l'allonge (4).

3. Pièce selon l'une des revendication 1 ou 2, **caractérisée en ce que** la plaque et le gousset sont perpendiculaires entre eux.

4. Pièce selon la revendication 3, **caractérisée en ce que** le gousset a une forme de trapèze dont la grande base est disposée du côté de la plaque d'ancrage et dont la petite base est disposée du côté de l'allonge.

5. Pièce selon la revendication 4, **caractérisée en ce que** la plaque d'ancrage a une largeur (L21) sensiblement constante et égale à une largeur (L31) de la grande base.

6. Pièce selon l'une des revendications 3 à 5, **caractérisée en ce que** l'allonge (4) a une largeur (L41) sensiblement constante et égale à une largeur (L32) de la petite base.

7. Pièce selon l'une des revendications 3 à 6, **caractérisée en ce que** la tôle est en métal.

8. Pièce selon la revendication 7, **caractérisée en ce que** le métal est un acier inoxydable.

9. Pièce selon l'une des revendication 3 à 8, **caractérisée en ce que**, dans la zone isolante (33), le gousset comprend des évidements (36), de préférence traversants.

10. Pièce selon la revendication 9, **caractérisée en ce que** la zone isolante comprend deux évidements définissant entre eux un bras axial (37) et deux bras convergents (38), les trois bras fusionnants entre eux au voisinage d'une extrémité proximale de l'allonge.

11. Pièce selon l'une des revendication 9 et 10, **caractérisée en ce que** le gousset comprend, entre la zone isolante (33) et le pli (6), une zone pleine (34).

## Patentansprüche

1. Teil (1) zum Verbinden einer Verkleidung mit einer tragenden Mauer eines Gebäudes, umfassend:
- eine Platte (2), die Verankerungsmittel definiert, um das Teil (1) an der Mauer zu verankern;
- Befestigungsmittel (43), um die Verkleidung an dem Teil zu befestigen, die bevorzugt an einem distalen Ende einer Verlängerung (4) gebildet sind; und
- Eckstückmittel (3), die zwischen den Verankerungsmitteln und den Befestigungsmitteln (43) angeordnet sind;
**dadurch gekennzeichnet, dass** das Teil ein gebogenes Blech ist, wobei eine Biegung (6) zwischen der Platte (2) und dem Eckstück (3) gebildet und symmetrisch in Bezug auf eine zu der Biegung senkrechte Längsebene (P1) ist, und dadurch, dass die Eckstückmittel eine isolierende Zone (33) umfassen, deren Querschnitt (S) eine im Wesentlichen konstante Fläche ist, während eine Breite (L) des Eckstücks progressiv abnimmt, indem sie sich von den Verankerungsmitteln entfernt und indem sie sich den Befestigungsmitteln (43) nähert.

2. Teil nach Anspruch 1, **dadurch gekennzeichnet, dass** der Querschnitt (S) der isolierenden Zone mit einem Querschnitt (S4) der Verlängerung (4) im Wesentlichen identisch ist.

3. Teil nach einem der Ansprüche 1 oder 2, **dadurch gekennzeichnet, dass** die Platte und das Eckstück zueinander senkrecht sind.

4. Teil nach Anspruch 3, **dadurch gekennzeichnet, dass** das Eckstück die Form eines Trapezes aufweist, dessen große Grundseite auf der Seite der Verankerungsplatte angeordnet ist und dessen kleine Grundseite auf der Seite der Verlängerung angeordnet ist.

5. Teil nach Anspruch 4, **dadurch gekennzeichnet, dass** die Verankerungsplatte eine Breite (L21) aufweist, die im Wesentlichen konstant und gleich einer Breite (L31) der großen Grundseite ist.

6. Teil nach einem der Ansprüche 3 bis 5, **dadurch gekennzeichnet, dass** die Verlängerung (4) eine Breite (L41) aufweist, die im Wesentlichen konstant und gleich einer Breite (L32) der kleinen Grundseite ist.

7. Teil nach einem der Ansprüche 3 bis 6, **dadurch gekennzeichnet, dass** das Blech aus Metall ist.

8. Teil nach Anspruch 7, **dadurch gekennzeichnet, dass** das Metall ein rostfreier Stahl ist.

9. Teil nach einem der Ansprüche 3 bis 8, **dadurch gekennzeichnet, dass**, in der isolierenden Zone (33), das Eckstück Ausnehmungen (36) umfasst, die bevorzugt durchgehend sind.

10. Teil nach Anspruch 9, **dadurch gekennzeichnet, dass** die isolierende Zone zwei Ausnehmungen umfasst, die zwischen einander einen axialen Arm (37) und zwei konvergierende Arme (38) definieren, wobei die drei Arme sich in der Nähe eines proximalen Endes der Verlängerung vereinigen.

11. Teil nach einem der Ansprüche 9 und 10, **dadurch gekennzeichnet, dass** das Eckstück, zwischen der isolierenden Zone (33) und der Biegung (6), eine massive Zone (34) umfasst.

## Claims

1. Part (1) to connect a cladding to a supporting wall of a building, comprising:
- a plate (2), defining anchoring means to anchor said part (1) to said wall;
- attachment means (43) to attach said cladding to said part, preferably formed at a distal end of an extension (4); and,
- gusset means (3) arranged between said anchoring means and said attachment means (43);
**characterised in that** said part is a folded sheet, a fold (6) being formed between the plate (2) and the gusset (3), and symmetrical with respect to a longitudinal plane (P1) perpendicular to said fold and **in that** the gusset means comprise an insulating zone (33) whose transverse cross-section (S) has a substantially constant area, while a width (L) of the gusset decreases progressively on moving away from the anchoring means and moving towards the attachment means (43).

2. Part according to claim 1, **characterised in that** the cross-section (S) of the insulating zone is substantially identical to a transverse cross-section (S4) of the extension (4).

3. Part according to claim 1 or 2, **characterised in that** the plate and the gusset are perpendicular to each other.

4. Part according to claim 3, **characterised in that** the gusset has the shape of a trapezium whose long base is arranged on the side of the anchoring plate and whose short base is arranged on the side of the extension.

5. Part according to claim 4, **characterised in that** the anchoring plate has a substantially constant width (L21) equal to a width (L31) of the long base.

6. Part according to one of claims 3 to 5, **characterised in that** the extension (4) has a substantially constant width (L41) equal to a width (L32) of the short base.

7. Part according to one of claims 3 to 6, **characterised in that** the sheet is made of metal.

8. Part according to claim 7, **characterised in that** the metal is a stainless steel.

9. Part according to one of claims 3 to 8, **characterised in that**, in the insulating zone (33), the gusset comprises recesses (36), preferably through-recesses.

10. Part according to claim 9, **characterised in that** the insulating zone comprises two recesses defining between them an axial arm (37) and two convergent arms (38), the three arms merging together near a proximal end of the extension.

11. Part according to claim 9 or 10, **characterised in that** the gusset comprises, between the insulating zone (33) and the fold (6), a solid zone (34).
